# EUROPÄISCHE PATENTSCHRIFT

(11) **EP 3 792 398 B1**
(45) Veröffentlichungstag und Bekanntmachung des Hinweises auf die Patenterteilung: **10.11.2021**
(21) Anmeldenummer: 19196533.4
(22) Anmeldetag: 10.09.2019
(51) Int. Cl.: E01C 5/06

(54) **FORMSTEIN UND BAUSATZ MIT FORMSTEINEN**
MOULDED BRICK AND CONSTRUCTION KIT WITH MOULDED BRICKS
BRIQUE MOULÉE ET KIT D'UN ENSEMBLE AVEC BRIQUES MOULÉES

(43) Veröffentlichungstag der Anmeldung: 17.03.2021
(73) Patentinhaber: SF-Kooperation GmbH Beton-Konzepte, 45481 Mülheim an der Ruhr (DE)
(72) Erfinder: BRUNKHORST, Andreas, 71642 Ludwigsburg (DE); BRAUN, Wilfried, 89173 Lonsee (DE); AICHELER, Thomas, 72074 Tübingen (DE); BRAUN, Felix, 89081 Ulm (DE)
(74) Vertreter: RPK Patentanwälte Reinhardt, Pohlmann und Kaufmann Partnerschaft mbB

(56) Entgegenhaltungen:
- EP-A1- 1 432 871
- DE-A1- 19 705 298
- DE-U1-202004 008 747

## Beschreibung

### Stand der Technik

Die Erfindung betrifft einen Formstein mit Abstandshaltern in Form von Nocken sowie einen Bausatz mit solchen Formsteinen.

Es ist bekannt, Formsteine mit Abstandhaltern zu versehen. Diese erlauben es beispielsweise, beim Verlegen der Formsteine einen Mindestabstand zwischen den Formsteinen einzuhalten, so dass Regenwasser durch die gebildeten Fugen in den Untergrund sickern kann. Darüber hinaus dienen die Abstandhalter als Verschiebeschutz der Formsteine, so dass diese bei Benutzung am Ort verankert bleiben und sich nicht ungewollt verschieben oder verkippen. Es sind zahlreiche Ausprägungen derartiger Abstandshalter bekannt. Häufig sind die Abstandshalter in einem regelmäßigen Abstand so angeordnet, dass bei benachbarten Steine Abstandhalter am einen Stein in Lücken zwischen Abstandhaltern am anderen Stein greifen. Ein solches System ist in der EP 1432871 B1 offenbart.

Aus der DE 20 2004 008 747 U1 sind Formsteine bekannt, die Nocken unterschiedlicher Anordnung, Tiefe und Höhe an den Seitenwänden aufweisen, wobei an den Rändern der Formsteine keine Nocken angeordnet sind.

Aus der DE 197 05 298 A1 sind Formsteine bekannt, welche aneinander angepasste Nocken an ihren Seitenwänden aufweisen, welche eine formschlüssige Verzahnung bilden, wobei an den Rändern der Formsteine keine Nocken angeordnet sind.

### Offenbarung der Erfindung

Die Aufgabe der Erfindung ist es, einen Formstein zu schaffen, der bei möglichst kleinem Fugenabstand einen verbesserten Verschiebeschutz bietet.

Eine weitere Aufgabe besteht in der Bereitstellung eines Bausatzes solcher Formsteine.

Die Aufgaben werden durch die Merkmale der unabhängigen Ansprüche gelöst. Günstige Ausgestaltungen und Vorteile der Erfindung ergeben sich aus den weiteren Ansprüchen, der Beschreibung und der Zeichnung.

Die Erfindung geht aus von einem Formstein, insbesondere aus Beton, zur Erstellung einer Erdreichabdeckung, umfassend einen Grundkörper mit einer Oberseite und einer Unterseite sowie vier Seitenflächen parallel zu einer Steinhöhe mit an wenigstens einer Seitenfläche angeordneten Nocken. Hierbei sind die Nocken in einer Rastereinheit angeordnet, wobei die Nocken so angeordnet sind, dass bei nebeneinanderliegenden Formsteinen Nocken in Lücken zwischen Nocken eingreifen. Die Rastereinheit beginnt mit einem Nocken an einer Kante einer Seitenfläche und dieselbe Rastereinheit oder eine weitere Rastereinheit endet mit einer Lücke an der gegenüberliegenden Kante derselben Seitenfläche.

Es wird vorgeschlagen, dass die Nocken in einer Rastereinheit angeordnet sind, die Platz für eine Anzahl von n=4 äquidistant zueinander angeordneten Nocken bietet, von denen eine Minderzahl von n-1 Nocken ausgebildet ist und die Differenz zwischen Anzahl und Minderzahl durch eine Leerstelle anstelle eines Nocken gebildet ist. Hierbei sind bei den Nocken der erste und letzte Nocken innerhalb der Rastereinheit ausgeführt und eine der innenliegenden Nocken durch eine Leerstelle ersetzt. Hierbei weisen die äußeren Nocken in der Rastereinheit eine geringere Tiefe auf als innere Nocken.

Dies bietet einen Verschiebeschutz als auch die Möglichkeit, mehr Fugenfüllmaterial zwischen Formsteinen einfügen zu können.

Dies erlaubt eine einfache Ausgestaltung der Nocken. Die Leerstelle ist vorzugsweise durch einen ebenen Bereich der Seitenwand gebildet. Die Nocken sind so angeordnet, dass bei nebeneinanderliegenden Formsteinen Nocken in Lücken zwischen Nocken eingreifen können. Trotz Leerstelle ist eine ausreichende Anzahl von Nocken vorhanden, um eine stabile Verschiebesicherung zu gewährleisten. Der Formstein ist besonders auch für stark genutzte und auch befahrene Flächen geeignet, bei denen eine besonders zuverlässige Verschiebesicherung gewünscht ist. Gleichzeitig lassen sich besonders schmale Fugen zwischen benachbarten Formsteinen in einem Belag aus Formsteinen ausbilden. Bei einem Belag von Formsteinen erlaubt die Leerstelle das Einbringen eines zusätzlichen Volumens an Fugenfüllmaterial, zwischen benachbarten Formsteinen, welches benachbarte Formsteine gegeneinander sichert. Ein günstiges Fugenfüllmaterial ist beispielsweise Sand oder feiner Kies mit geeigneter Körnung.

Der Formstein kann ein im Wesentlichen flaches Element sein, dessen Breite und/oder Länge größer ist als dessen Höhe, oder ein Quader, dessen Höhe gleich oder größer ist als dessen Breite und/oder Länge. Vorteilhaft liegt eine Tiefe der Nocken in einem Bereich von wenigen Millimetern insbesondere im Bereich zwischen 2 mm und 5 mm. Die Höhe der Nocken wird ab der Unterseite des Formsteins gemessen. Die Nocken können unterhalb der Oberseite des Formsteins enden. Bevorzugt ist der Formstein dazu vorgesehen, ohne Presspassung verlegt zu werden, womit ein Fugenabstand zwischen Formsteinen größer ist als die größte Nockentiefe. Ein bevorzugtes Grundmaß oder Steinmaß des Formsteins ist beispielsweise 150 mm, was in üblicher Weise der lichten Weite des Formsteins mit kantennahen Nocken entspricht und die vorgesehene Fugenbreite mit berücksichtigt. Die reine Kantenlänge des Formsteins ist daher geringfügig kleiner als die Rastereinheit, was jedoch wegen der geringen Nockentiefe praktisch nicht ins Gewicht fällt.

Nach einer günstigen Ausgestaltung können die Nocken in der Rastereinheit zwei Arten bilden, die sich wenigstens in ihrer Tiefe unterscheiden. Insbesondere können sich die zwei unterschiedlichen Tiefen um 1 mm unterscheiden. Auf diese Weise kann das Volumen um die Nocken mit geringerer Tiefe zusätzliches Fugenfüllmaterial aufnehmen. Besonders vorteilhaft ist bei der Verlegung keine Presspassung zwischen den Formsteinen erforderlich, so dass eine Fuge auch zwischen Seitenwänden und Nocken zwischen den Formsteinen durchlaufen kann.

Erfindungsgemäß beginnt die Rastereinheit mit einem Nocken an einer Kante einer Seitenwand und endet mit einer Lücke an der gegenüberliegenden Kante derselben Seitenwand.

Nach einer günstigen Ausgestaltung kann an wenigstens zwei, insbesondere an allen Seitenflächen eine ganzzahlige Anzahl von Rastereinheiten mit Nocken und Leerstellen ausgebildet sein. So ist an einer Seitenfläche mindestens eine Rastereinheit ausgebildet. Die Rastereinheit ist dabei unter üblicher Berücksichtigung des Fugenmaßes geringfügig größer als die reine Kantenlänge der Seitenfläche. In einer Ausgestaltung mit einer kleinsten Baugröße des Formsteins kann eine Rastereinheit an der Seitenfläche ausgebildet sein. Entsprechend der Kantenlänge des Formsteins können auch zwei, drei oder mehr Rastereinheiten an den Seitenflächen ausgebildet sein.

Nach einer günstigen Ausgestaltung kann bei einem quadratischen Grundkörper an allen Seitenflächen dieselbe Zahl von Rastereinheiten mit Nocken und Leerstellen ausgebildet sein. Die Rastereinheit kann für verschiedenste Steingrößen dieselben Abmessungen aufweisen. Dies erleichtert das Zusammenfügen von Formsteinen eines Bausatzes von Formsteinen.

Nach einer günstigen Ausgestaltung können bei einem länglichen Grundkörper an einer langen Seitenfläche wenigstens zwei Rastereinheiten mit Nocken und Leerstellen ausgebildet sein. Auch hier ist von Vorteil, dass die Rastereinheit für verschiedenste Steingrößen dieselben Abmessungen aufweisen kann. Dies erleichtert das Zusammenfügen von Formsteinen eines Bausatzes von Formsteinen.

Nach einer günstigen Ausgestaltung können in einer Rastereinheit jeweils zwei kleinere Nocken und einem große Nocken angeordnet sein, wobei die Nocken in wenigstens zwei unterschiedlichen Höhen ausgeführt sind. Durch das Vorhandensein von kleinen Nocken sind einerseits Abstandhalter vorhanden, andererseits bietet der Raum oberhalb der kleinen Nocken Platz zur Aufnahme von Fugenfüllmaterial und zur weiteren Stabilisierung der Fugen zwischen benachbarten Formsteinen.

Nach einer günstigen Ausgestaltung können die Nocken in wenigstens zwei unterschiedlichen Höhen ausgeführt sein. Insbesondere kann eine der Höhen 1/3 der Steinhöhe und die andere 2/3 der Steinhöhe betragen. Damit kann besonders viel Fugenfüllmaterial wischen benachbarte Formsteine eingebracht werden.

Nach einer günstigen Ausgestaltung können die Nocken in wenigstens zwei unterschiedlichen Höhen ausgeführt sein und die kleineren Nocken eine geringere Tiefe aufweisen. Das Aufnahmevermögen für Fugenfüllmaterial kann hiermit weiter verbessert werden.

Nach einer günstigen Ausgestaltung können die Nocken in wenigstens zwei unterschiedlichen Breiten ausgebildet sein. Die Belastung der Nocken kann an typische Einsatzbedingungen angepasst werden.

Nach einer günstigen Ausgestaltung können die Nocken im Wesentlichen als flache Stege ausgebildet sein. Dies erlaubt einfache Formen zur Herstellung des Formsteins. Die Nocken können mit gleicher Breite ausgebildet sein oder die Nockenbreite kann zwischen verschiedenen Nocken unterschiedlich sein. Optional kann die Breite entlang eines Nocken variieren.

Nach einer günstigen Ausgestaltung kann der Grundkörper eine unterseitige Profilierung als Verschiebesicherung aufweisen. Insbesondere kann die unterseitige Profilierung von einer Seitenfläche zur gegenüberliegenden Seitenfläche reichende durchgehende parallele Nuten aufweisen. Diese können trapezförmige Querschnitte aufweisen. Optional können Doppelnuten vorgesehen sein, wobei in eine Nut eine weitere Nut in deren Nutgrund eingelassen ist. Optional können auch andere Profilierungen vorgesehen sein, etwa Ausnehmungen innerhalb der Grundfläche.

Nach einem weiteren Aspekt der Erfindung wird ein Bausatz aus erfindungsgemäßen Formsteinen vorgeschlagen. Die Formsteine verschiedener Längs- und Querabmessungen weisen gleiche Abmessungen ihrer Rastereinheiten auf.

Der Bausatz mit Formsteinen ist besonders für stark genutzte und auch befahrene Flächen geeignet, bei denen eine besonders zuverlässige Verschiebesicherung gewünscht ist. Gleichzeitig lassen sich besonders schmale Fugen zwischen benachbarten Formsteinen ausbilden. Bei einem Belag von Formsteinen erlaubt die Leerstelle das Einbringen eines zusätzlichen Volumens an Fugenfüllmaterial, zwischen benachbarten Formsteinen, welches benachbarte Formsteine gegeneinander sichert. Ein günstiges Fugenfüllmaterial ist beispielsweise Sand oder feiner Kies mit geeigneter Körnung. Bevorzugt sind die Formsteine dazu vorgesehen, ohne Presspassung verlegt zu werden, womit ein Fugenabstand zwischen Formsteinen größer ist als die größte Nockentiefe.

### Zeichnung

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen beispielhaft:

- Fig. 1: eine Draufsicht auf einen quadratischen Formstein nach einem Ausführungsbeispiel der Erfindung, mit jeweils einer Rastereinheit von Nocken und Leerstelle je Seitenfläche;
- Fig. 2: eine Draufsicht auf einen länglichen Formstein nach einem Ausführungsbeispiel der Erfindung, mit jeweils einer Rastereinheit von Nocken und Leerstelle an kurzen Seitenflächen und zwei Rastereinheiten an langen Seitenflächen;
- Fig. 3: eine isometrische Ansicht eines quadratischen Formsteins mit gleich hohen Nocken einem Ausführungsbeispiel der Erfindung;
- Fig. 4: eine isometrische Ansicht eines quadratischen Formsteins mit unterschiedlich hohen Nocken nach einem Ausführungsbeispiel der Erfindung;
- Fig. 5: ein Detail eines Längsschnitts durch den Formstein in Figur 4;
- Fig. 6: ein Detail einer Draufsicht auf einen Formstein mit Erklärung der Nockentiefen;
- Fig. 7: ein Detail eines Längsschnitts durch einen Formstein mit unterseitiger Profilierung mit Doppelnuten;
- Fig. 8: eine Draufsicht auf einen Bausatz von Formsteinen nach einem Ausführungsbeispiel der Erfindung;
- Fig. 9: eine Draufsicht auf zwei Halbsteine eines Formsteins nach einem Ausführungsbeispiel der Erfindung;
- Fig. 10: eine Draufsicht auf eine nicht beanspruchte, nicht zur Erfindung
gehörende Ausführung mit vier Viertelsteinen eines Formsteins.

### Ausführungsformen der Erfindung

In den Figuren sind gleichartige oder gleichwirkende Komponenten mit gleichen Bezugszeichen beziffert. Die Figuren zeigen lediglich Beispiele und sind nicht beschränkend zu verstehen.

Im Folgenden verwendete Richtungsterminologie mit Begriffen wie "links", "rechts", "oben", "unten", "davor" "dahinter", "danach" und dergleichen dient lediglich dem besseren Verständnis der Figuren und soll in keinem Fall eine Beschränkung der Allgemeinheit darstellen. Die dargestellten Komponenten und Elemente, deren Auslegung und Verwendung können im Sinne der Überlegungen eines Fachmanns variieren und an die jeweiligen Anwendungen angepasst werden.

Figur 1 zeigt eine Draufsicht auf einen quadratischen Formstein 100 nach einem Ausführungsbeispiel der Erfindung, mit jeweils einer Rastereinheit 60 von Nocken 62, 64, 68 und Leerstelle 66 je Seitenfläche 30.

Der Formstein 100 umfasst eine Grundkörper 10 mit einer Oberseite 12 und einer Unterseite sowie vier Seitenflächen 30 parallel zu einer Steinhöhe 18 (Figuren 3, 4). An jeder der Seitenflächen 30 sind Nocken 62, 64, 68 angeordnet.

Die Nocken 62, 64, 68 sind in einer Rastereinheit 60 angeordnet, die Platz für eine Anzahl von vier äquidistant zueinander angeordnete Nocken 62, 64, 68 bietet, wobei nur drei Nocken 62, 64, 68 ausgebildet sind und eine Leerstelle 66 anstelle des nicht ausgebildeten Nocken vorgesehen ist. Erfindungsgemäß sind die äußeren Nocken 62, 68 ausgeführt, und die Leerstelle 66 ersetzt eine der inneren Nocken. In der dargestellten Ausführung ist jeder dritte Nocken weggelassen und durch die Leerstelle 66 ersetzt.

Die Rastereinheit 60 ist so lang wie die Kantenlänge der Seitenfläche 30 zuzüglich der Tiefe der kantennahen Nocken 62, 68 an den beiden benachbarten Seitenflächen, so dass jede Seitenfläche 30 mindestens eine ganze Rastereinheit 60 aufweist.

An allen Seitenflächen 30, 40, 50 ist eine ganzzahlige Anzahl von Rastereinheiten 60 mit Nocken 62, 64, 68 und Leerstellen 66 ausgebildet. Der Abstand zwischen benachbarten ausgeführten und nichtausgeführten Nocken 62, 64, 66, 68 beträgt etwas mehr als eine Nockenbreite, beispielsweise das 1,5 fache der Nockenbreite, so, dass bei aneinandergelegten Formsteinen 100 keine Presspassung zwischen den Nocken 62, 64, 68 auftritt. Der erste Nocken 62 beginnt an der einen Kante der Seitenfläche 30. Der letzte Nocken 68 ist etwas mehr als eine Nockenbreite von der darauffolgenden anderen Kante der Seitenfläche 30 entfernt.

Bei dem quadratischen Grundkörper 10 entsprechend Figur 1 ist an allen Seitenflächen 30 dieselbe Zahl von Rastereinheiten 60 mit Nocken 62, 64, 68 und Leerstellen 66 ausgebildet. Die Nocken 62 direkt an den Kanten der Seitenflächen 30 sind etwas zur Ecke hin verrundet, was werkzeugtechnisch bedingt ist.

Erfindungsgemäß beginnt die Rastereinheit 60 mit einem Nocken 62 an einer Kante einer Seitenfläche 30, 40, 50. Dieselbe oder eine weitere Rastereinheit 60 endet mit einer Lücke an der gegenüberliegenden Kante derselben Seitenflächen 30, 40, 50. Die äußeren Nocken 62, 68 in der Rastereinheit 60 weisen eine geringere Tiefe 70 auf als innere Nocken 64.

Die Nocken 62, 64, 68 sind stegartig ausgebildet und weisen in Draufsicht einen trapezförmigen Querschnitt auf. Die Tiefe der Nocken 62, 64, 68 beträgt nur wenige Millimeter und liegt vorzugsweise im Bereich von 2 mm bis 5 mm.

Figur 2 zeigt eine Draufsicht auf einen länglichen Formstein 100 nach einem Ausführungsbeispiel der Erfindung, mit jeweils einer Rastereinheit 60 von Nocken 62, 64, 68 angeordnet und Leerstelle 66 an kurzen Seitenflächen 40 und zwei aufeinanderfolgenden Rastereinheiten 60 an langen Seitenflächen 50.

Figur 3 zeigt eine isometrische Ansicht eines quadratischen Formsteins 100 nach einem Ausführungsbeispiel der Erfindung entsprechend Figur 1 mit gleich hohen Nocken 62, 64, 68 in der Rastereinheit 60.

Die Nocken 62, 64, 68, beginnen an der Unterseite 16 des Formsteins 100, erstrecken sich parallel zur Steinhöhe 18 und enden unterhalb dessen Oberseite 12. Die Anordnung der Nocken 62, 64, 68 und Leerstellen 66 entspricht der Beschreibung in Figur 1. Demnach weist der Formstein 100 zwei verschiedene Nockentypen auf: flache Nocken 62, 68 mit einer geringen Nockentiefe 70 und dickere Nocken 64 mit einer größeren Nockentiefe 72 als die flachen Nocken 62, 68.

Figur 4 zeigt eine isometrische Ansicht des quadratischen Formsteins 100 nach einem Ausführungsbeispiel der Erfindung entsprechend Figur 1 mit unterschiedlich hohen Nocken 62, 64, 68. Figur 5 zeigt ein Detail eines Längsschnitts durch den Formstein 100 in Figur 4 zur Erläuterung von Nockentiefen 70, 72 und Nockenhöhen 74, 76, und Figur 6 zeigt eine Draufsicht auf Nocken 62, 64, 68 mit Hervorhebung der unterschiedlichen Nockentiefen 70, 72.

Der Formstein 100 weist an seiner Unterseite 16 eine unterseitige Profilierung 20 als Verschiebeschutz auf, die z.B. in Form paralleler Nuten 22 ausgeführt ist, die gestuft sein können (Figur 4) oder einfach ausgeführt (Figur 5). Die Anordnung der Nocken 62, 64, 68 und Leerstellen 66 entspricht der Beschreibung in Figur 1.

Der Formstein 100 enthält in seiner Rastereinheit 60 jeweils zwei kleinere Nocken 62, 68 außen und ein großer Nocken 64 sowie die Leerstelle 66. Die kleineren Nocken 62, 68 sind halb so hoch wie die großen Nocken 64.

Die Darstellung in Figur 5 ist nicht maßstabsgetreu. Die kleinen Nocken 62, 68 weisen vorzugsweise eine Höhe 74 von nur etwa 1/3 der Steinhöhe 18 auf, während die großen Nocken 64 vorzugsweise eine Höhe 76 von 2/3 der Steinhöhe 18 aufweisen.

Die kleinen Nocken 62, 68 weisen ferner eine geringere Nockentiefe 70 als die großen Nocken 68 mit einer Nockentiefe 72 auf. Die Nockentiefen 70 und 72 unterscheiden sich vorzugsweise um 1 mm.

Demnach weist der Formstein 100 zwei verschiedene Nockentypen auf: flache, kleine Nocken 62, 68 mit einer geringen Nockentiefe 70 und einer geringen Nockenhöhe 74 und große Nocken 64 mit einer größeren Nockentiefe 72 und größeren Nockenhöhe 76 als die keinen Nocken 62, 68.

Bevorzugte Nockentiefen 70, 72 bei einem Formstein 100 mit einer Steinhöhe 18 von 8 oder 10 cm sind beispielsweise 2 mm für die Nockentiefe 70 der kleinen Nocken 62, 68 und 3 mm für die Nockentiefe 72 für die großen Nocken 64.

Bevorzugte Nockentiefen 70, 72 bei einem Formstein 100 mit einer Steinhöhe 18 von 12 oder 14 cm sind beispielsweise 3 mm für die Nockentiefe 70 der kleinen Nocken 62, 68 und 4 mm für die Nockentiefe 72 für die großen Nocken 64.

Bevorzugte Nockentiefen 70, 72 bei einem Formstein 100 mit einer Steinhöhe 18 von 16 cm sind beispielsweise 4 mm für die Nockentiefe 70 der kleinen Nocken 62, 68 und 5 mm für die Nockentiefe 72 für die großen Nocken 64.

Als Untermaß für die Fugenbreite beim Verlegen der Formsteine 100 ist für jeden 2 mm mehr als die größere Nockentiefe 72 vorteilhaft.

In den dargestellten Ausführungsbeispielen sind die Nocken 62, 64, 68 mit gleicher Breite ausgebildet. Optional kann jedoch vorgesehen sein, dass unterschiedliche Nocken 62, 64, 68 auch unterschiedliche Breiten aufweisen können.

Figur 7 zeigt ein Detail eines Längsschnitts durch einen Formstein 100, welcher eine unterseitige Profilierung 20 mit Doppelnuten 22 als Verschiebesicherung aufweist.

Die Profilierung 20 an der Unterseite 18 des erfindungsgemäßen Formsteins 100 weist mehre, beispielsweise sieben, Nuten 22 auf, die zueinander parallel und in gleichem Abstand angeordnet sind. Der Querschnitt der Nuten 22 ist durch zwei übereinander angeordnete Trapeze definiert, die sich in Richtung einer maximalen Nuttiefe verjüngen. Die beiden Trapeze sind im Querschnitt, ausgehend von einer ersten ebenen Fläche an der Unterseite 16 durch eine erste Schräge, eine zweite ebene Fläche, eine zweite Schräge und eine dritte ebene Fläche an der maximalen Nuttiefe gekennzeichnet. Die ebenen Flächen bilden Scherflächen, die Schrägen bilden Stoßflächen.

Die Tiefe der dergestalt gestuften Nuten 22 ist dabei vorzugsweise so gewählt, dass einzelne Körner eines Bettungsmaterials zwei ebene Flächen durch die Überbrückung der Scherflächen miteinander verbinden können. Die verdichtete Kornpackung der Bettung kann dann alle drei ebenen Flächen überbrücken und somit alle drei Scherflächen überbrücken. Der Widerstand gegen Scherkräfte kann somit erhöht werden. Diese Scherflächen drücken beim Rütteln des Formsteins 100 beim Verlegen die Bettung in Richtung des Untergrunds (z.B. Gründungsfläche eines Straßenbelags). Die Gesteinskörnung der Bettung kann an diesen Stellen nicht nach oben ausweichen, so dass vorteilhaft eine Zwangsverdichtung hervorgerufen wird.

Insgesamt führt die gestufte Nutform zu einer Erhöhung des Widerstands bei Schubkräften, insbesondere bei Verlegung des Formsteins 100 mit den Nuten 22 quer zur Fahrtrichtung. Bremst beispielsweise ein Fahrzeug in Fahrtrichtung ab, können die daraus resultierenden Bremskräfte auf die der Fahrtrichtung entgegengesetzten Stoßflächen der Nuten 22 einwirken und einem Mitreißen der Formsteine entgegenwirken.

Figur 8 zeigt eine Draufsicht auf einen Bausatz 200 von Formsteinen 100 nach einem Ausführungsbeispiel der Erfindung. Die Formsteinen 100 im Bausatz 200 können unterschiedlichen Kantenabmessungen aufweisen und zu einem gewünschten Belag ohne Presspassung zusammengesetzt werden. Die Formsteine 100 weisen trotz verschiedener Längs- und Querabmessungen vorteilhaft gleiche Abmessungen ihrer Rastereinheiten 60 auf. In der Draufsicht ist gut zu erkennen, dass auch zwischen den Nocken stets ein Freiraum verbleibt, der beim Verlegen mit Fugenfüllmaterial gefüllt werden kann.

Figur 9 zeigt als Variante eine Draufsicht auf zwei Halbsteine 102 des quadratischen Formsteins 100 aus Figur 1 nach einem Ausführungsbeispiel der Erfindung. Die geschlossenen Linien um die Halbsteine 102 deuten das übliche Steinmaß an, bei dem die Fugenbreite mit berücksichtigt ist.

Der quadratische Formstein 100 ist in zwei Hälften geteilt. Hat der quadratische Formstein 100 ein Steinmaß von 150 mm x 150 mm, ist das Steinmaß der Halbsteine 102 150 mm x 75 mm. Die Nocken und Leerstellen dort sind im gleichen Abstand und Muster angeordnet wie beim ungeteilten Formstein 100. Demnach weisen nur die jeweils oberen und unteren Seitenflächen die Nocken und Leerstellen der Rastereinheit 60 auf, während die in der Figur rechten und linken Seitenflächen jeweils nur einen Teil der Rastereinheit 60 aufweisen. Insgesamt jedoch, wenn die beiden Halbsteine 102 zusammengelegt sind, ist an der Außenseite des Verbunds der beiden Halbsteine 102 die Rastereinheit 60 mit Nocken und Leerstellen wieder vorhanden.

Figur 10 zeigt als nicht zur Erfindung gehörende Variante eine Draufsicht auf vier Viertelsteine 104 des quadratischen Formsteins 100 aus Figur 1. Die geschlossenen Linien um die Viertelsteine 104 deuten das übliche Steinmaß an, bei dem die Fugenbreite mit berücksichtigt ist.

Der quadratische Formstein 100 ist in vier Viertel geteilt. Hat der quadratische Formstein 100 ein Steinmaß von 150 mm x 150 mm, ist das Steinmaß der Viertelsteine 104 75 mm x 75 mm. Die Nocken und Leerstellen dort sind im gleichen Abstand und Muster angeordnet wie beim ungeteilten Formstein 100. Demnach weisen alle Seitenflächen nur Teile der Rastereinheit 60 auf. Insgesamt jedoch, wenn die vier Viertelsteine 104 zusammengelegt sind, ist an der Außenseite des Verbunds der vier Viertelsteine 104 die volle Rastereinheit 60 mit Nocken und Leerstellen wieder vorhanden.
- 10: Grundkörper
- 12: Oberseite
- 16: Unterseite
- 20: Profilierung
- 22: Nut
- 30: Seitenfläche
- 40: Seitenfläche
- 50: Seitenfläche
- 60: Rastereinheit
- 62: Nocken
- 64: Nocken
- 66: Leerstelle
- 68: Nocken
- 70: Tiefe
- 72: Tiefe
- 74: Höhe Nocken
- 76: Höhe Nocken
- 78: Breite
- 100: Formstein
- 102: Halber Formstein
- 104: Viertel Formstein
- 200: Bausatz

## Patentansprüche

1. Formstein (100), insbesondere aus Beton, zur Erstellung einer Erdreichabdeckung, umfassend einen Grundkörper (10) mit einer Oberseite (12) und einer Unterseite (16) sowie vier Seitenflächen (30, 40, 50) parallel zu einer Steinhöhe (18) mit an wenigstens einer Seitenfläche (30, 40, 50) angeordneten Nocken (62, 64, 68),
wobei die Nocken (62, 64, 68) in einer Rastereinheit (60) angeordnet sind, wobei die Nocken (62, 64, 68) so angeordnet sind, dass bei bestimmungsgemäß aneinandergrenzend verlegten Formsteinen Nocken (62, 64, 68) des einen Formsteins (100) in Lücken zwischen Nocken (62, 64, 68) des anderen Formsteins (100) eingreifen,
wobei die Rastereinheit (60) mit einem Nocken (62) an einer Kante der Seitenfläche (30, 40, 50) beginnt und dieselbe Rastereinheit (60) oder eine weitere Rastereinheit (60) an der gegenüberliegenden Kante derselben Seitenfläche (30, 40, 50) mit einem von der Kante mit einer Lücke beabstandeten Nocken (68) endet,
**dadurch gekennzeichnet, dass**
die Rasteinheit (60) Platz für eine Anzahl von n=4 äquidistant zueinander angeordneten Nocken (62, 64, 68) bietet, von denen eine Minderzahl von n-1 Nocken (62, 64, 68) ausgebildet ist und die Differenz zwischen Anzahl und Minderzahl durch eine Leerstelle (66) anstelle eines Nocken gebildet ist, wobei die äußeren Nocken (62, 68) ausgeführt und die Leerstelle (66) einen der inneren Nocken (64) ersetzt,
wobei die äußeren Nocken (62, 68) in der Rastereinheit (60) eine geringere Tiefe (70) aufweisen als innere Nocken (64).

2. Formstein nach Anspruch 1, **dadurch gekennzeichnet, dass** die Nocken (62, 64, 68) in der Rastereinheit (60) zwei Arten bilden, die sich wenigstens in ihrer Tiefe (70, 72) unterscheiden.

3. Formstein nach Anspruch 2, **dadurch gekennzeichnet, dass** sich die wenigstens zwei unterschiedlichen Tiefen (70, 72) um 1 mm unterscheiden.

4. Formstein nach einem der vorhergehenden Ansprüche, **dadurch gekennzeichnet, dass** an wenigstens zwei, insbesondere an allen vier Seitenflächen (30, 40, 50) eine ganzzahlige Anzahl von Rastereinheiten (60) mit Nocken (62, 64, 68) und Leerstellen (66) ausgebildet ist.

5. Formstein nach einem der vorhergehenden Ansprüche, **dadurch gekennzeichnet, dass** bei einem quadratischen Grundkörper (10) an allen Seitenflächen (30) dieselbe Zahl von Rastereinheiten (60) mit Nocken (62, 64, 68) und Leerstellen (66) ausgebildet ist.

6. Formstein nach einem der vorhergehenden Ansprüche, **dadurch gekennzeichnet, dass** bei einem länglichen Grundkörper (10) an einer langen Seitenfläche (50) wenigstens zwei Rastereinheiten (60) mit Nocken (62, 64, 68) und Leerstellen (66) ausgebildet sind.

7. Formstein nach einem der vorhergehenden Ansprüche, **dadurch gekennzeichnet, dass** die Nocken (62, 64, 68) in wenigstens zwei unterschiedlichen Höhen (74, 76) ausgeführt sind.

8. Formstein nach Anspruch 7, **dadurch gekennzeichnet, dass** eine der Höhen (74, 76) 1/3 der Steinhöhe (18) und die andere 2/3 der Steinhöhe (18) beträgt.

9. Formstein nach Anspruch 7 oder 8, **dadurch gekennzeichnet, dass** die Nocken (62, 64, 68) in wenigstens zwei unterschiedlichen Höhen (74, 76) ausgeführt sind und die kleineren Nocken (62, 68) eine geringere Tiefe (72) aufweisen.

10. Formstein nach einem der vorhergehenden Ansprüche, **dadurch gekennzeichnet, dass** die Nocken (62, 64, 68) in wenigstens zwei unterschiedlichen Breiten ausgebildet sind.

11. Formstein nach einem der vorhergehenden Ansprüche, **dadurch gekennzeichnet, dass** die Nocken (62, 64, 68) im Wesentlichen als flache Stege ausgebildet sind.

12. Formstein nach einem der vorhergehenden Ansprüche, **dadurch gekennzeichnet, dass** der Grundkörper (10) eine unterseitige Profilierung (20) als Verschiebesicherung aufweist, insbesondere wobei die unterseitige Profilierung von einer Seitenfläche zur gegenüberliegenden Seitenfläche reichende durchgehende parallele Nuten (22) aufweist.

13. Bausatz (200) aus Formsteinen (100) nach einem der vorhergehenden Ansprüche, **dadurch gekennzeichnet, dass** die Formsteine (100) verschiedener Längs- und Querabmessungen gleiche Abmessungen ihrer Rastereinheiten (60) aufweisen.

## Claims

1. Moulded brick (100), in particular made of concrete, for creating a ground cover, comprising a base body (10) with an upper side (12) and a lower side (16) and four side faces (30, 40, 50) parallel to a brick height (18), with studs (62, 64, 68) arranged on at least one side face (30, 40, 50),
wherein the studs (62, 64, 68) are arranged in a grid unit (60),
wherein the studs (62, 64, 68) are arranged so that, when moulded bricks are laid adjacent to one another as intended, studs (62, 64, 68) of the one moulded brick (100) engage in the gaps between studs (62, 64, 68) of the other moulded brick (100),
wherein the grid unit (60) begins with one stud (62) at one edge of the side face (30, 40, 50) and the same grid unit (60) or a further grid unit (60) ends at the opposite edge of the same side face (30, 40, 50) with a stud (68) spaced apart from the edge by a gap,
**characterised in that**
the grid unit (60) has space for a number of n=4 studs (62, 64, 68) arranged equidistant from one another, from which a lower number of n-1 studs (62, 64, 68) is formed and the difference between the number and the lower number is formed by an empty position (66) in place of a stud,
wherein the outer studs (62, 68) are completed and the empty position (66) replaces one of the inner studs (64),
wherein the outer studs (62, 68) in the grid unit (60) have a smaller depth (70) than the inner studs (64).

2. Moulded brick according to claim 1, **characterised in that** the studs (62, 64, 68) in the grid unit (60) form two types, which differ at least in their depth (70, 72).

3. Moulded brick according to claim 2, **characterised in that** the at least two different depths (70, 72) differ by 1 mm.

4. Moulded brick according to any one of the preceding claims, **characterised in that** on at least two, in particular on all four side faces (30, 40, 50), an integer number of grid units (60) is formed with studs (62, 64, 68) and empty positions (66).

5. Moulded brick according to any one of the preceding claims, **characterised in that** in the case of a square base body (10) the same number of grid units (60) with studs (62, 64, 68) and empty positions (66) is formed on all side faces (30).

6. Moulded brick according to any one of the preceding claims, **characterised in that** in the case of an elongate base body (10) at least two grid units (60) with studs (62, 64, 68) and empty positions (66) are formed on a long side face (50).

7. Moulded brick according to any one of the preceding claims, **characterised in that** the studs (62, 64, 68) are completed at at least two different heights (74, 76).

8. Moulded brick according to claim 7, **characterised in that** one of the heights (74, 76) is 1/3 of the brick height (18) and the other is 2/3 the brick height (18).

9. Moulded brick according to claim 7 or 8, **characterised in that** the studs (62, 64, 68) are completed in at least two different heights (74, 76) and the smaller studs (62, 68) have a lower depth (72).

10. Moulded brick according to any one of the preceding claims, **characterised in that** the studs (62, 64, 68) are formed in at least two different widths.

11. Moulded brick according to any one of the preceding claims, **characterised in that** the studs (62, 64, 68) are formed substantially as flat strips.

12. Moulded brick according to any one of the preceding claims, **characterised in that** the base body (10) has an underside profiling (20) to prevent displacement, in particular wherein the underside profiling has continuous parallel grooves (22) extending from one side face to the opposite side face.

13. Construction kit (200) made from moulded bricks (100) according to any one of the preceding claims, **characterised in that** the moulded bricks (100) of different longitudinal and transverse dimensions have the same dimensions of their grid units (60).

## Revendications

1. Brique moulée (100), en particulier en béton, pour la fabrication d'un revêtement de terre, comprenant un corps de base (10) doté d'un côté supérieur (12) et d'un côté inférieur (16), ainsi que de quatre surfaces latérales (30, 40, 50) parallèles à une hauteur de brique (18) avec des cames (62, 64, 68) disposées sur au moins une surface latérale (30, 40, 50),
dans laquelle les cames (62, 64, 68) sont disposées dans une unité d'encliquetage (60),
dans laquelle les cames (62, 64, 68) sont disposées de sorte que dans le cas de briques moulées posées les unes à côté des autres comme prévu des cames (62, 64, 68) d'une brique moulée (100) entrent en prise dans les espaces entre les cames (62, 64, 68) de l'autre brique moulée (100),
dans laquelle l'unité d'encliquetage (60) commence par une came (62) au niveau d'un bord de la surface latérale (30, 40, 50) et la même unité d'encliquetage (60) ou une autre unité d'encliquetage (60) se termine au niveau du bord opposé de la même surface latérale (30, 40, 50) avec une came (68) espacée du bord par un espace,
**caractérisée en ce que**
l'unité d'encliquetage (60) offre de la place pour un nombre de n = 4 cames (62, 64, 68) disposées à égale distance les unes des autres, parmi lesquelles un petit nombre de cames (62, 64, 68) n-1 est réalisé et la différence entre un nombre et un petit nombre est formée d'un emplacement vide (66) au lieu d'une came,
dans laquelle les cames extérieures (62, 68) sont conçues et l'emplacement vide (66) remplace l'une des cames intérieures (64),
dans laquelle les cames extérieures (62, 68) présentent dans l'unité d'encliquetage (60) une profondeur (70) plus petite que celle des cames intérieures (64).

2. Brique moulée selon la revendication 1, **caractérisée en ce que** les cames (62, 64, 68) forment deux types dans l'unité d'encliquetage (60), qui diffèrent au moins en profondeur (70, 72).

3. Brique moulée selon la revendication 2, **caractérisée en ce que** les au moins deux profondeurs (70, 72) différentes diffèrent de 1 mm.

4. Brique moulée selon l'une quelconque des revendications précédentes, **caractérisée en ce qu'**au niveau d'au moins deux, en particulier au niveau des quatre surfaces latérales (30, 40, 50) un nombre entier d'unités d'encliquetage (60) est réalisé de cames (62, 64, 68) et d'emplacements vides (66).

5. Brique moulée selon l'une quelconque des revendications précédentes, **caractérisée en ce que** pour un corps de base (10) carré le même nombre d'unités d'encliquetage (60) est réalisé avec des cames (62, 64, 68) et des emplacements vides (66) au niveau de toutes les surfaces latérales (30).

6. Brique moulée selon l'une quelconque des revendications précédentes, **caractérisée en ce que** pour un corps de base (10) oblong au moins deux unités d'encliquetage (60) sont réalisées avec des cames (62, 64, 68) et des emplacements vides (66) au niveau d'une surface latérale longue (50).

7. Brique moulée selon l'une quelconque des revendications précédentes, **caractérisée en ce que** les cames (62, 64, 68) sont conçues selon au moins deux hauteurs différentes (74, 76).

8. Brique moulée selon la revendication 7, **caractérisée en ce que** l'une des hauteurs (74, 76) représente 1/3 de la hauteur de brique (18) et l'autre représente 2/3 de la hauteur de brique (18).

9. Brique moulée selon la revendication 7 ou 8, **caractérisée en ce que** les cames (62, 64, 68) sont conçues selon au moins deux hauteurs (74, 76) différentes et les plus petites cames (62, 68) présentent une profondeur plus petite (72).

10. Brique moulée selon l'une quelconque des revendications précédentes, **caractérisée en ce que** les cames (62, 64, 68) sont réalisées selon au moins deux largeurs différentes.

11. Brique moulée selon l'une quelconque des revendications précédentes, **caractérisée en ce que** les cames (62, 64, 68) sont réalisées sensiblement comme entretoises plates.

12. Brique moulée selon l'une quelconque des revendications précédentes, **caractérisée en ce que** le corps de base (10) présente un profilé (20) sur la face inférieure en tant que sécurité antidéplacement, en particulier dans laquelle le profilé sur la face inférieure d'une surface latérale par rapport à la surface latérale opposée présente des rainures (22) parallèles suffisamment traversantes.

13. Kit de construction (200) en briques moulées (100) selon l'une quelconque des revendications précédentes, **caractérisé en ce que** les briques moulées (100) présentent différentes dimensions longitudinales et transversales de mêmes dimensions de leurs unités d'encliquetage (6).
